# EUROPÄISCHE PATENTSCHRIFT

(11) **EP 0 856 467 B1**
(45) Veröffentlichungstag und Bekanntmachung des Hinweises auf die Patenterteilung: **27.11.2002**
(21) Anmeldenummer: 98100687.7
(22) Anmeldetag: 16.01.1998
(51) Int. Cl.: B65B 19/20, B65B 19/22

(54) **Verfahren und Vorrichtung zum Zusammenführen und Zusammenfügen von Schachtelzuschnitten und blockförmigen Artikelgruppen**
Method and device for joining and assembling container blanks and block-shaped article groups
Procédé et dispositif pour réunir et assembler des flancs de boîtes et des groupes d'articles parallélépipèiques

(30) Priorität: 29.01.1997 DE 19703069
(43) Veröffentlichungstag der Anmeldung: 05.08.1998
(73) Patentinhaber: TOPACK Verpackungstechnik GmbH, 21493 Schwarzenbek (DE)
(72) Erfinder: Grossmann, Jürgen, 21029 Hamburg (DE); Bley, Frank, 21465 Wentorf (DE); Glösmann, Josef, 21035 Hamburg (DE); Wächter, Michael Kleine, 21483 Juliusburg (DE)
(74) Vertreter: Herrmann, Günther

(56) Entgegenhaltungen:
- EP-A- 0 082 348
- EP-A- 0 433 657
- FR-A- 2 282 369
- FR-A- 2 403 938

## Beschreibung

Die Erfindung betrifft ein Verfahren zum Zusammenführen und Zusammenfügen von Schachtelzuschnitten und mit einem Inneneinschlag umhüllten blockförmigen Artikelgruppen, insbesondere Zigarettengruppen, welche intermittierend relativ zueinander in eine Vereinigungsposition überführt werden, wobei die Schachtelzuschnitte der zu verbindenden, gemeinsam entlang einer einheitlichen Förderstrecke taktweise geförderten Komponenten in maximal drei durch Förderschritte miteinander verknüpften Stillstandspositionen bis auf äußere, einen Packungsschluss bildende beleimte Seitenlappen des Schachtelzuschnitts um die Artikelgruppen herumgefaltet werden.

Die Erfindung betrifft außerdem eine Vorrichtung zum Zusammenführen und Zusammenfügen von Schachtelzuschnitten und mit einem Inneneinschlag umhüllten blockförmigen Artikelgruppen, insbesondere Zigarettengruppen, mit die genannten Komponenten separat und schrittweise zu einer gemeinsamen Vereinigungsstation überführenden Fördermitteln, wobei das die Schachtelzuschnitte zuführende bzw. die vereinigten Komponenten transportierende Fördermittel maximal drei durch Förderabschnitte miteinander verbundene sowie bis auf die Faltung von äußeren beleimten, einen Packungsschluss bildenden Seitenlappen sämtliche Faltungen des Schachtelzuschnitts ausführende Faltstationen aufweist.

Schachtelzuschnitte der eingangs genannten Art dienen zur Herstellung von Karton-Hartpackungen in Form von Klappschachteln, sogenannten Hinged-Lid-Packungen, für Zigaretten. Sie werden um den Packungsinhalt in Form eines in einen Innenzuschnitt aus Stanniol oder einer anderen Folie eingehüllten Zigarettenblocks zu einem Schachtelteil und einem im Bereich einer Rückwand des Schachtelteils angelenkten Deckel herumgefaltet.

Durch die EP-A-0 433 657 sind ein Verfahren und eine Vorrichtung der eingangs bezeichneten Gattung bekannt geworden, gemäß denen in zweibahniger Betriebsweise an Schachtelzuschnitten der genannten Art für Zigaretten entlang einer horizontalen Ebene mittels eines um eine vertikale Achse taktweise drehbaren tellerförmigen Organs an drei Faltstationen Faltoperationen vorgenommen werden.

Der Erfindung liegt die Aufgabe zugrunde, die Effektivität von derartigen Verfahren und Vorrichtungen, insbesondere in Verbindung mit einer mehrbahnigen bzw. doppelbahnigen Verpackungslinie zu erhöhen.

Diese Aufgabe wird erfindungsgemäß dadurch gelöst, dass die miteinander zu verbindenden Schachtelzuschnitte und Artikelgruppen auf zwei sich teilweise überlappenden horizontalen Rotationsebenen übereinanderliegend positioniert, durch einen vertikalen Überführungshub auf der unteren Rotationsebene zusammengeführt und gemeinsam von dieser radial entfernt werden.
Gemäß einer bevorzugten Verfahrensweise werden bis auf die äußeren Seitenlappen sämtliche Zuschnittteile in zwei durch einen Förderschritt miteinander verknüpften Stillstandspositionen um die Artikelgruppe herumgefaltet.
Eine optimierte und besonders für eine zweibahnige Verarbeitung prädestinierte Verfahrensweise besteht darin, dass die mit einem umgelegten Deckelinnenlappen versehenen Schachtelzuschnitte mit ihrem zum Rotationszentrum der unteren Rotationsebene ausgerichteten Kopfende positioniert werden.
Eine die eigentlichen Faltoperationen vorbereitende und erleichternde Maßnahme besteht nach einem weiteren Vorschlag darin, dass bei der Positionierung der Schachtelzuschnitte auf der unteren Rotationsebene innere Deckeloberwandlappen der Schachtelzuschnitte aufwärts gebogen bzw. vorgebrochen werden.

Weitere Faltoperationen vorbereitende und erleichternde Maßnahmen bestehen vorschlagsgemäß darin, dass in einer ersten gemeinsamen Faltposition der Komponenten der Schachtelzuschnitt auf die Rotationsebene der Artikelgruppe angehoben und dabei seine Innenseitenlappen mit inneren Bodenwandlappen sowie Deckeloberwand mit inneren Deckeloberwandlappen vorgefaltet werden und dass der Schachtelzuschnitt und die Artikelgruppe gemeinsam auf die untere Rotationsebene überführt und dabei Deckeloberwand, Innenseitenlappen sowie innere Bodenwandlappen an die Artikelgruppe angelegt werden.
Zur Vollendung des größten Teils der Faltoperationen wird weiterhin vorgeschlagen, dass in einer zweiten gemeinsamen Faltposition der Komponenten nacheinander Bodenwand, Vorderwand und Deckelvorderwand des Schachtelzuschnitts an die Artikelgruppen angelegt werden.
Um die Herstellung des Schachtelbodens zu erleichtern, ist außerdem vorgesehen, dass während des Hochfaltens von Boden- und Vorderwand die inneren Bodenwandlappen an der Artikelgruppe fixiert und anschließend wieder freigegeben werden.
Zur Komplettierung der Außenumhüllung der Artikelgruppen ist es weiterhin zweckmäßig, wenn die zusammengefügten Komponenten in einer Überführungsposition in radialer Richtung von der Rotationsebene in eine Beleimungsstrecke für die abstehenden Seitenlappen des Schachtelzuschnitts überführt werden.

Die Vorrichtung zur Durchführung des eingangs bezeichneten Verfahrens besteht darin, dass die Fördermittel als um vertikale Achsen umlaufende, mit Aufnahmetaschen versehene Drehteller ausgebildet sind, die sich im Bereich der als erste Faltstation ausgebildeten Vereinigungsstation überlappen, wobei die Aufnahmetaschen des die Faltstationen aufweisenden unteren Drehtellers im Bereich der Vereinigungsstation oberseitig mit den Aufnahmetaschen des oberen Drehtellers fluchten und im Bereich der Abgabestation außenseitige radiale Ausschuböffnungen aufweisen, wobei der untere Drehteller mit sich über den Aufnahmetaschen erstreckenden, die Schachtelzuschnitte mit dem Kopfende zur Drehachse ausrichtenden Aufnahmeplattformen ausgestattet ist, und dass den Drehtellem im Bereich der ersten Faltstation gemeinsam bzw. relativ zueinander durch die Ebene der Aufnahmeplattform bzw. die Aufnahmetaschen des unteren Drehtellers hindurch bewegbare Falt- und Unterstößel zugeordnet sind, von denen der den inneren, mit der Zuschnittrückwand fluchtenden Unterstößel einschließende Faltstößel mit Stirn- und Seitenkanten der Aufnahmetaschen des oberen Drehtellers zusammenwirkt und mit die inneren Deckeloberwandlappen beaufschlagenden Nasen besetzt ist.
Eine bevorzugte und optimierte Ausgestaltung besteht darin, dass das Fördermittel zwei Faltstationen aufweist, denen - bezogen auf seine Förderrichtung - stromauf eine Zuschnittauflagestation und stromab eine Abgabestation für die zusammengefügten Komponenten zugeordnet sind.
Eine exakte Lage bzw. eine definierte Ausrichtung der Schachtelzuschnitte relativ zu den Artikelgruppen an den jeweiligen Faltstationen ist gemäß einer Weiterbildung dadurch möglich, dass die Aufnahmeplattformen mit die Schachtelzuschnitte fixierenden Saugöffnungen sowie Seitenhaltern versehen sind.
Zur Vorbereitung und Erleichterung der Faltungen im Kopf- bzw. Deckelbereich sieht eine Weiterbildung vor, dass die Aufnahmeplattformen mit sich parallel zur Faltlinie von inneren Deckeloberwandlappen der Schachtelzuschnitte erstreckenden Erhebungen versehen sind, wodurch die genannten Wandungsteile vorgebrochen werden.
Nach einem weiteren Merkmal ist dem Unterstößel ein gegenläufig bzw. synchron absenkbarer Oberstößel zugeordnet. Auf diese Weise ist eine sichere Überführung einschließlich exakter Faltungen sowie gleichzeitig die exakte Positionierung eines sogenannten Kragens auf dem Zigarettenblock gewährleistet.
Um bei der Überführung und Vereinigung der Komponenten das freie Ende des Schachtelzuschnitts zu unterstützen, sind mit der Absenkbewegung von Unter- und Oberstößel synchronisierte Hilfsführungen vorgesehen.
Um das freie Ende des Schachtelzuschnitts im Bodenbereich ungehindert herumfalten zu können, ist der untere Drehteller beidseitig der Aufnahmetaschen mit innere Bodenwandlappen des Schachtelzuschnitts beaufschlagenden Bodenhaltern versehen, welche gleichzeitig die radiale Halterung der Zigarettenblöcke während eines Förderzyklus des Drehtellers gewährleisten.
Eine gleichzeitige Faltung von Schachtelboden und Schachtelvorderwand mit unmittelbar anschließender Deckelfaltung ist gemäß einer Ausgestaltung dadurch möglich, dass dem unteren Drehteller im Bereich der zweiten Faltstation ein entlang einer Koppelkurve schwenkbarer Bodenfalter sowie ein um eine Achse drehbarer, mit zwei Faltköpfen besetzter Kopffalter zugeordnet ist.
Eine zwischenzeitige sichere Fixierung von Boden- und Vorderwand kann dadurch erreicht werden, dass der Bodenfalter einen die Zuschnittvorderwand beaufschlagenden Einschlagstempel und einen die Zuschnittbodenwand beaufschlagenden Haltestempel aufweist.
Ein die anschließende Beleimung der abstehenden Seitenlappen erleichterndes Merkmal besteht darin, dass dem unteren Drehteller im Bereich der Abgabestation ein radial zur Achse des Drehtellers ausgerichtetes Längsfördermittel zugeordnet ist.

Der mit der Erfindung erzielte Vorteil besteht in der Zusammenfassung bzw. gleichzeitigen Ausführung zahlreicher Faltoperationen und damit verbundener Realisierung eines relativ kleinen Falttellers sowie in der Realisierung relativ kurzer vertikaler Überführungshübe. Daraus resultiert ein geringerer Aufwand zur Realisierung einer doppelbahnig arbeitenden Verpackungseinrichtung.

Die Erfindung wird nachstehend anhand des in den beigefügten Abbildungen dargestellten Ausführungsbeispiels näher erläutert.

Hierbei zeigen:
- Figur 1: eine Draufsicht auf Förder- und Faltorgane einer doppelbahnig arbeitenden Verpackungseinrichtung für Zigaretten,
- Figuren 2a bzw. 2b -2f bzw. 2g bzw. 2h, 2i bzw. 2j: unterschiedliche Arbeitsstellungen von Teilen der Förder- und Faltorgane entlang der Linien A-A bzw. B-B bzw. C-C bzw. D-D bzw. E-E gemäß Figur 1,
- Figuren 3a - 3e: unterschiedliche Arbeitsstellungen von zwei die Boden- und Kopffaltungen ausführenden Faltorganen,
- Figur 4: Führungs- und Antriebsorgane der Faltorgane gemäß Figur 3,
- Figur 5a: eine Draufsicht auf einen ungefalteten Schachtelzuschnitt und
- Figuren 5b - 5i: unterschiedliche in den Arbeitsstellungen der Faltorgane gemäß den Figuren 2a bis 2j erzeugte Faltzustände eines Schachtelzuschnitts.

Ein in Figur 5a dargestellter, auch als Blankett bezeichneter Schachtelzuschnitt 1 dient in Form einer Klappdeckelpackung zur äußeren Umhüllung einer mit einer inneren Einschlagfolie 2 und aufgelegtem Kragen 3 versehenen blockförmigen Zigarettengruppe 4 gemäß Figur 2b.
Der Schachtelzuschnitt 1 setzt sich in seinem mittleren Bereich aus einem Deckelinnenlappen 6, einer Deckelvorderwand 7, einer Deckeloberwand 8, einer Deckelrückwand 9, einer Rückwand 11, einer Bodenwand 12 und einer Vorderwand 13 sowie beidseitig der genannten Schachtelteile aus äußeren Deckelseitenlappen 14, inneren Deckeloberwandlappen 16, inneren Deckelseitenlappen 17, Innenseitenlappen 18, inneren Bodenwandlappen 19 und Außenseitenlappen 21 zusammen. Die einzelnen Zuschnittwandungen bzw. Zuschnittlappen sind untereinander durch strichliert dargestellte, vorgeprägte Faltlinien verbunden und mit als Vollinien dargestellten ausgestanzten Trennungslinien versehen.

Die Vorrichtung zum Verpacken der Zigarettengruppen 4 weist gemäß Figur 1 ein Förder-mittel in Form eines unteren Drehtellers 22 auf, der um eine vertikale Achse 23 schrittweise rotierend antreibbar und vierfach jeweils in Doppelanord-nung mit Aufnahmetaschen 24 besetzt ist. Der Drehteller 22 wirkt gemäß Figur 2b mit einem Fördermittel in Form eines oberen Drehtellers 26 zusammen, der den unteren Drehteller 22 teilweise überlappt und ebenfalls jeweils in Doppelanordnung mit durch Stützschieber 25 absperrbaren Aufnahmetaschen 27 besetzt sowie um eine vertikale Achse 28 ebenfalls schrittweise rotierend antreibbar ist.
Den jeweiligen Stillstandspositionen des Drehtellers 22 entsprechen eine erste Station in Form einer Auflagestation S1, eine zweite Station in Form einer Vereinigungs- und Faltstation S2, eine dritte Station in Form einer zweiten Faltstation S3 und eine vierte Station in Form einer Abgabestation S4, die jeweils durch Förderabschnitte F1 bis F3 miteinander verbunden sind.
Der Drehteller 22 ist gemäß den Figuren 1 und 2a außerdem im Bereich und oberhalb der Aufnahmetaschen 24 jeweils mit einer Aufnahmeplattform 29 für die Schachtelzuschnitte 1 ausgestattet, in welche zum Fixieren der Schachtelzuschnitte 1 Saugöffnungen 31 einmünden und welcher zur Lagesicherung der Schachtelzuschnitte 1 während der Tellerdrehung zueinander versetzte Seitenhalter 32, 33 zugeordnet sind. Die Aufnahmeplattform 29 ist außerdem mit leistenförmigen Erhebungen 34 versehen. Darüber hinaus ist der Drehteller 22 mit beidseitig der Aufnahmetaschen 24 angeordneten Bodenhaltern 36 ausgestattet, welche jeweils an einem um eine Achse 37 verschwenkbaren Hebel 38 befestigt sind.

Darüber hinaus erstrecken sich gemäß Figur 2a in den Bereich der Auflagestation S1 des Drehtellers 22 in der Ebene der Aufnahmeplattform 29 ortsfeste innere und äußere Unterführungen 39 bzw. 41 zum Stabilisieren des Blanketts 1 beim Schwenken.
Eine weitere stationäre Unterführung 42 sowie stationäre Oberführungen 43, 44 und 46 erstrecken sich gemäß Figur 1 im Förderabschnitt F1 zwischen der Auflagestation S1 und der Vereinigungs- bzw. ersten Faltstation S2.
Im Bereich der ersten Faltstation S2 sind dem unteren Drehteller 22 bzw. dem überlappenden oberen Drehteller 26 gemäß den Figuren 2b bis 2f unterseitig ein äußerer Faltstößel 47 und ein innerer Unterstößel 48 zugeordnet, welche gemeinsam bzw. relativ zueinander durch die Ebene der Aufnahmeplattform 29 bzw. die Aufnahmetaschen 24 des unteren Drehtellers 22 hindurchbewegbar sind. Der Faltstößel 47 ist mit oberen Nasen 49 versehen.
Dem Unterstößel 48 ist ein gegenläufig bzw. synchron absenkbarer Oberstößel 51 zugeordnet.
Darüber hinaus sind an der Faltstation S2 mit der Absenkbewegung von Falt- und Unterstößel 47, 48 synchronisierte, mit einem geringen Abstand übereinanderliegend angeordnete Hilfsführungen 52, 53 für die Blanketts 1 vorgesehen.

Im Förderabschnitt F2 zwischen der ersten Faltstation S2 und der zweiten Falstation S3 erstrecken sich eine Oberführung 54 und eine Unterführung 56.

Im Bereich der zweiten Faltstation S3 ist dem Drehteller 22 gemäß den Figuren 3 und 4 ein entlang einer Koppelkurve 57 schwenkbarer Bodenfalter 58 sowie ein um eine Achse 59 drehbarer Kopffalter 61 zugeordnet. Zur Erzeugung der Koppelkurve 57 ist der Bodenfalter 58 gemäß Figur 4 mit einem um eine ortsfeste Achse 62 hinund herschwenkenden Lenkhebel 63 sowie mit einer Schubstange 64 gelenkig verbunden, welche wiederum gelenkig am freien Ende eines um eine ortsfeste Achse 66 schwenkbaren Hebels 67 befestigt ist.

Der Bodenfalter 58 weist einen Einschlagstempel 68 und einen Haltestempel 69 und der Kopffalter 61 zwei Faltköpfe 71 und 72 auf. Als Antriebmittel für den Bodenfalter 58 sind nicht weiter dargestellte Kurvenscheiben vorgesehen.
Mit 73 und 74 sind gemäß Figur 1 Unter- und Oberführungen bezeichnet sowie mit 76 und 77 Oberführungen im Förderabschnitt F3, die sich bis in die Abgabestation S4 gemäß Figur 2j erstrecken.
Im Bereich der Abgabestation S4 ist dem Drehteller 22 gemäß Figur 2j ein radial zur Achse 23 des Drehtellers 22 ausgerichtetes Längsfördermittel 78 in Form eines mit Nocken 79 besetzten Zahnriemens 81 zugeordnet.

Die Wirkungsweise der Verpackungseinrichtung ist wie folgt:
Gemäß den Figuren 1 und 2a werden Schachtelzuschnitte 1 in einer Stillstandsposition des Drehtellers 22 auf dessen Aufnahmeplattform 29 in der Auflagestation S1 derart überführt, daß sie mit ihrem bereits umgelegten Deckelinnenlappen 6 zur Drehachse 23 des Drehtellers 22 hin ausgerichtet sind, wobei sie durch an den Saugöffnungen 31 anstehende Saugluft fixiert sind sowie zwischen den angrenzenden Seitenhaltern 32 und 33 gefesselt gehalten werden. Durch die Erhebungen 34 der Aufnahmeplattform 29 werden die inneren Deckeloberwandlappen 16 in den späteren Schachtelinnenraum hinein vorgebrochen. Dieser Zustand des Schachtelzuschnitts 1 ist in Figur 5b dargestellt.
Anschließend wird der Schachtelzuschnitt 1 auf dem Förderabschnitt S1 durch einen Fördertakt des Drehtellers 22 in die Vereinigungs- bzw. Faltstation S2 überführt, wobei gleichzeitig der obere Drehteller 26 mit Folie 2 umhüllte und mit vorpositioniertem Kragen 3 versehene Zigarettengruppen 4 in die Faltstation S2 überführt. Die Aufnahmetaschen 27 und die Aufnahmetaschen 24 der beiden Drehteller 26 bzw. 22 nehmen dabei gemäß Figur 2b eine miteinander fluchtende Position ein.
Gemäß Figur 2c fahren der Faltstößel 47 und der Unterstößel 48 gemeinsam aufwärts, während der Oberstößel 51 auf die Zigarettengruppe 4 aufsetzt. Dabei wird einerseits der Schachtelzuschnitt 1 mit seiner Rückwand 11 von unten an die Zigarettengruppe 4 und andererseits der Kragen 3 von oben auf die Zigarettengruppe 4 gedrückt. Die Nasen 49 des Faltstößels 47 heben dabei die inneren Deckeloberwandlappen 16 gemäß Figur 5c noch weiter an.
Durch den gemäß Figur 2d anschließend relativ zum Unterstößel 48 weiter aufwärtsbewegten Faltstößel 47 werden gemäß Figur 5d unter Einwärtsbiegen der inneren Deckeloberwandlappen 16 die Deckelvorderwand 7, die Deckeloberwand 8 sowie die inneren Deckelseitenwandlappen 17 und die Innenseitenlappen 18 mit daranhängenden inneren Bodenwandlappen 19 an den Kanten der Aufnahmetaschen 27 des oberen Drehtellers 26 vorgefaltet. Während dieser Arbeitsgänge wurde der Stützschieber 25 in die Position gemäß Figur 2d zurückbewegt und damit die unterseitige Auslaßöffnung der Aufnahmetasche 27 des Drehtellers 26 freigegeben.
Anschließend werden gemäß Figur 2e Zigarettengruppe 4 mit Kragen 3 und Schachtelzuschnitt 1 durch gemeinsamen Abwärtshub von Unter- und Oberstößel 48, 51 in die Aufnahmetasche 24 des unteren Drehtellers 22 überführt, wobei die zuvor genannten vorgefalteten Zuschnitteile gemäß Figur 5e auf 90° hochgefaltet werden. Die gleichzeitig abgesenkten Hilfsführungen 52, 53 bewegen dabei synchron das freie Zuschnittende nach unten.

Gemäß Figur 2f schließen im Anschluß daran die beidseitigen Bodenhalter 36 und falten dabei die inneren Bodenwandlappen 19 gemäß Figur 5f einwärts gegen die Stirnseite der Zigarettengruppe 4. Alle Stößel 47, 48 und 51 werden danach aus dem Bereich der Drehteller 22, 26 zurückgezogen, so daß der Drehteller 22 gemäß Figur 2g um einen Takt auf dem Förderabschnitt F2 weiterdrehen kann.
Damit gelangen die Zigarettengruppen 4 und die mit ihrem freien Ende zwischen den Ober- und Unterführungen 54, 56 geführten Schachtelzuschnitte 1 in die Faltstation S3 gemäß Figur 2h. Hier wird zunächst das freie Ende des Schachtelzuschnitts 1 mit der Bodenwand 12 und der Vorderwand 13 mittels des Bodenfalters 58 gemäß den Figuren 3a, 3b hochgefaltet, wobei die Bodenhalter 36 gemäß Figur 2h als Faltkante dienen. Dieser Faltzustand ist in Figur 5g dargestellt.

Anschließend öffnen die Bodenhalter 36 und die Faltung wird umgelegt, indem der Einschlagstempel 68 des Bodenfalters 58 die Vorderwand 13 und sein Haltestempel 69 die Bodenwand 12 gegen die Zigarettengruppe 4 drückt. Dieser Zustand ist in den Figuren 2i, 3c und 5h verdeutlicht.
Danach nehmen die Bodenhalter 36 wieder ihre Schließstellung gemäß Figur 2i ein und die Deckelvorderwand 7 wird durch den Faltkopf 72 des Kopffalters 61 gemäß den Figuren 3d und 5i umgefaltet, beide Faltungen gemäß Figur 3e durch den Kopffalter 61 zugehalten und der Bodenfalter 58 in seine Ausgangsposition zurückgeschwenkt.
Damit beginnt der nächste Fördertakt des Drehtellers 22, wobei die Zuhaltung der Faltungen auf dem Förderabschnitt F3 bis zur Abgabestation S4 von den Oberführungen 76, 77 übernommen wird.
Wenn der Drehteller 22 seine 90°-Drehung beendet hat, dreht der Kopffalter 61 weiter bis zur nächsten Faltung mittels seines Faltkopfes 71, d. h. er macht je Fördertakt eine Drehung um 180°.
Die Zigarettengruppe 4 gelangt mit den gemäß Figur 5i abstehenden Seitenlappen 14 und 21 in die Abgabestation S4, an der ein Nocken 79 des Zahnriemens 81 gemäß Figur 2j den radialen Längsausschub der Zigarettengruppe 4 aus der seitlich offenen Aufnahmetasche 24 des Drehtellers 22 bzw. die Überführung in eine nicht dargestellte Beleimungsstrecke übernimmt.

## Patentansprüche

1. Verfahren zum Zusammenführen und Zusammenfügen von Schachtelzuschnitten (1) und mit einem Inneneinschlag (2) umhüllten blockförmigen Artikelgruppen (4), insbesondere Zigarettengruppen, welche intermittierend relativ zueinander in eine Vereinigungsposition überführt werden, wobei die Schachtelzuschnitte (1) der zu verbindenden, gemeinsam entlang einer einheitlichen Förderstrecke taktweise geförderten Komponenten (1, 4) in maximal drei durch Förderschritte miteinander verknüpften Stillstandspositionen bis auf äußere, einen Packungsschluss bildende beleimte Seitenlappen (14, 21) des Schachtelzuschnitts um die Artikelgruppen herumgefaltet werden, **dadurch gekennzeichnet, dass** die miteinander zu verbindenden Schachtelzuschnitte (1) und Artikelgruppen (4) auf zwei sich teilweise überlappenden horizontalen Rotationsebenen übereinanderliegend positioniert, durch einen vertikalen Überführungshub auf der unteren Rotationsebene zusammengeführt und gemeinsam von dieser radial entfernt werden.

2. Verfahren nach Anspruch 1, **dadurch gekennzeichnet, dass** bis auf die äußeren Seitenlappen (14, 21) sämtliche Zuschnittteile in zwei durch einen Förderschritt miteinander verknüpften Stillstandspositionen um die Artikelgruppe (4) herumgefaltet werden.

3. Verfahren nach Anspruch 1, **dadurch gekennzeichnet, dass** die mit einem umgelegten Deckelinnenlappen (6) versehenen Schachtelzuschnitte (1) mit ihrem zum Rotationszentrum der unteren Rotationsebene ausgerichteten Kopfende positioniert werden.

4. Verfahren nach Anspruch 3, **dadurch gekennzeichnet, dass** bei der Positionierung der Schachtelzuschnitte (1) auf der unteren Rotationsebene innere Deckeloberwandlappen (16) der Schachtelzuschnitte aufwärts gebogen bzw. vorgebrochen werden.

5. Verfahren nach Anspruch 3, **dadurch gekennzeichnet, dass** in einer ersten gemeinsamen Faltposition der Komponenten (1, 4) der Schachtelzuschnitt (1) auf die Rotationsebene der Artikelgruppe (4) angehoben und dabei seine Innenseitenlappen (18) mit inneren Bodenwandlappen (19) sowie Deckeloberwand (8) mit inneren Deckeloberwandlappen (16) vorgefaltet werden, und dass der Schachtelzuschnitt und die Artikelgruppe gemeinsam auf die untere Rotationsebene überführt und dabei Deckeloberwand, Innenseitenlappen sowie innere Bodenwandlappen an die Artikelgruppe angelegt werden.

6. Verfahren nach Anspruch 3, **dadurch gekennzeichnet, dass** in einer zweiten gemeinsamen Faltposition der Komponenten (1, 4) nacheinander Bodenwand (12), Vorderwand (13) und Deckelvorderwand (7) des Schachtelzuschnitts (1) an die Artikelgruppe (4) angelegt werden.

7. Verfahren nach Anspruch 6, **dadurch gekennzeichnet, dass** während des Hochfaltens von Boden- und Vorderwand (12, 13) die inneren Bodenwandlappen (19) an die Artikelgruppe (4) fixiert und anschließend wieder freigegeben werden.

8. Verfahren nach Anspruch 3, **dadurch gekennzeichnet, dass** die zusammengefügten Komponenten (1, 4) in einer Überführungsposition in radialer Richtung von der Rotationsebene in eine Beleimungsstrecke für die abstehenden Seitenlappen (14, 21) des Schachtelzuschnitts (1) überführt werden.

9. Vorrichtung zum Zusammenführen und Zusammenfügen von Schachtelzuschnitten (1) und mit einem Inneneinschlag (2) umhüllten blockförmigen Artikelgruppen (4), insbesondere Zigarettengruppen, mit die genannten Komponenten separat und schrittweise zu einer gemeinsamen Vereinigungsstation überführenden Fördermitteln, wobei das die Schachtelzuschnitte (1) zuführende bzw. die vereinigten Komponenten (1, 4) transportierende Fördermittel (22) maximal drei durch Förderabschnitte (F1 bis F3) miteinander verbundene sowie bis auf die Faltung von äußeren beleimten, einen Packungsschluss bildenden Seitenlappen (14, 21) sämtliche Faltungen des Schachtelzuschnitts ausführende Faltstationen (S2 bis S4) aufweist, **dadurch gekennzeichnet, dass** die Fördermittel (22, 26) als um vertikale Achsen (23; 28) umlaufende, mit Aufnahmetaschen (24; 27) versehene Drehteller ausgebildet sind, die sich im Bereich der als erste Faltstation (S2) ausgebildeten Vereinigungsstation überlappen, wobei die Aufnahmetaschen (24) des die Faltstationen (S2, S3) aufweisenden unteren Drehtellers (22) im Bereich der Vereinigungsstation (S2) oberseitig mit den Aufnahmetaschen (27) des oberen Drehtellers (26) fluchten und im Bereich der Abgabestation (S4) außenseitige radiale Ausschuböffnungen aufweisen, wobei der untere Drehteller (22) mit sich über den Aufnahmetaschen (24) erstreckenden, die Schachtelzuschnitte (1) mit dem Kopfende zur Drehachse (23) ausrichtenden Aufnahmeplattformen (29) ausgestattet ist, und dass den Drehtellern (22, 26) im Bereich der ersten Faltstation (S2) gemeinsam bzw. relativ zueinander durch die Ebene der Aufnahmeplattform (29) bzw. die Aufnahmetaschen (24) des unteren Drehtellers (22) hindurch bewegbare Falt- und Unterstößel (47, 48) zugeordnet sind, von denen der den inneren, mit der Zuschnittrückwand (11) fluchtenden Unterstößel (48) einschließende Faltstößel (47) mit Stirn- und Seitenkanten der Aufnahmetaschen (27) des oberen Drehtellers (26) zusammenwirkt und mit die inneren Deckeloberwandlappen (16) beaufschlagenden Nasen (49) besetzt ist.

10. Vorrichtung nach Anspruch 9, **dadurch gekennzeichnet, dass** das Fördermittel (22) zwei Faltstationen (S2, S3) aufweist, denen - bezogen auf seine Förderrichtung - stromauf eine Zuschnitt-Auflagestation (S1) und stromab eine Abgabestation (S4) für die zusammengefügten Komponenten (1, 4) zugeordnet sind.

11. Vorrichtung nach Anspruch 9, **dadurch gekennzeichnet, dass** die Aufnahmeplattformen (29) mit die Schachtelzuschnitte (1) fixierenden Saugöffnungen (31) sowie Seitenhaltern (32, 33) versehen sind.

12. Vorrichtung nach Anspruch 9, **dadurch gekennzeichnet, dass** die Aufnahmeplattformen (29) mit sich parallel zur Faltlinie von inneren Deckeloberwandlappen (16) der Schachtelzuschnitte (1) erstreckenden Erhebungen (34) versehen sind.

13. Vorrichtung nach Anspruch 9, **dadurch gekennzeichnet, dass** dem Unterstößel (48) ein gegenläufig bzw. synchron absenkbarer Oberstößel (51) zugeordnet ist.

14. Vorrichtung nach Anspruch 9 oder 13, **dadurch gekennzeichnet, dass** mit der Absenkbewegung von Unter- und Oberstößel (48, 51) synchronisierte Hilfsführungen (52, 53) vorgesehen sind.

15. Vorrichtung nach Anspruch 9, **dadurch gekennzeichnet, dass** der untere Drehteller (22) beidseitig der Aufnahmetaschen (24) mit innere Bodenwandlappen (19) des Schachtelzuschnitts (1) beaufschlagenden Bodenhaltern (36) versehen ist.

16. Vorrichtung nach Anspruch 9, **dadurch gekennzeichnet, dass** dem unteren Drehteller (22) im Bereich der zweiten Faltstation (S3) ein entlang einer Koppelkurve (57) schwenkbarer Bodenfalter (59) sowie ein um eine Achse (59) drehbarer, mit zwei Faltköpfen (71, 72) besetzter Kopffalter (61) zugeordnet ist.

17. Vorrichtung nach Anspruch 16, **dadurch gekennzeichnet, dass** der Bodenfalter (58) einen die Zuschnittvorderwand (13) beaufschlagenden Einschlagstempel (68) und einen die Zuschnittbodenwand (12) beaufschlagenden Haltestempel (69) aufweist.

18. Vorrichtung nach Anspruch 9, **dadurch gekennzeichnet, dass** dem unteren Drehteller (22) im Bereich der Abgabestation (S4) ein radial zur Achse (23) des Drehtellers ausgerichtetes Längsfördermittel (78) zugeordnet ist.

## Claims

1. A method of bringing together and assembling box cut-outs (1) and block-shaped groups (4) of articles wrapped with an inner cover (2), in particular groups of cigarettes, which are transferred intermittently relative to one another into a joining position, wherein the box cut-outs (1) of the components (1, 4) to be joined and conveyed jointly in a clock-timed sequence along a unitary conveying path are folded around the groups of articles in a maximum of three stoppage positions linked to one another by conveying paths apart from outer glued side tabs (14, 21) - forming a packing closure - of the box cut-out, **characterized in that** the box cut-outs (1) and groups (4) of articles to be joined to one another are positioned one above the other on two partially overlapping horizontal rotational planes, are brought together on the lower rotational plane by a vertical transfer stroke and are jointly removed radially from the said lower rotational plane.

2. A method according to Claim 1, **characterized in that** all the cut-out parts apart from the outer side tabs (14, 21) are folded around the group (4) of articles in two stoppage positions linked to one another by a conveying step.

3. A method according to Claim 1, **characterized in that** the box cut-outs (1) provided with a folded-over internal lid tab (6) are positioned with their head end orientated towards the centre of rotation of the lower rotational plane.

4. A method according to Claim 3, **characterized in that** during the positioning of the box cut-outs (1) on the lower rotational plane inner upper-panel tabs (16) of the lid of the box cut-outs are bent upwards or bent forwards.

5. A method according to Claim 3, **characterized in that** in a first common folding position of the components (1, 4) the box cut-out (1) is lifted onto the rotational plane of the group (4) of articles and, during this, its inner side tabs (18) are folded forward with inner base-panel tabs (19) and the upper panel (8) of the lid with inner upper-panel tabs (16) of the lid, and the box cut-out and the group of articles are moved jointly onto the lower rotational plane and the upper panel of the lid, the inner side tabs and the inner base-panel tabs are placed on the group of articles.

6. A method according to Claim 3, **characterized in that** the base panel (12), the front panel (13) and the front panel (7) of the lid of the box cut-out (1) are placed in succession on the group (4) of articles in a second common folding position of the components (1, 4).

7. A method according to Claim 6, **characterized in that** during the folding-up of the base panel and the front panel (12, 13) the inner base-panel tabs (19) are fixed to the group (4) of articles and are then released again.

8. A method according to Claim 3, **characterized in that** the joined components (1, 4) are transferred in a transfer position in the radial direction from the rotational plane into a gluing path for the projecting side tabs (14, 21) of the box cut-out (1).

9. A device for bringing together and assembling box cut-outs (1) and block-shaped groups (4) of articles wrapped with an inner cover (2), in particular groups of cigarettes, with conveying means transferring the said components separately and step-wise to a common joining station, wherein the conveying means (22) supplying the box cut-outs (1) and transporting the joined components (1, 4) comprises a maximum of three folding stations (**S2** to **S4**) connected to one another by conveying portions (**F1** to **F3**) and carrying out all the foldings of the box cut-out apart from the folding of side tabs (14, 21) glued on the outside and forming a packing closure, **characterized in that** the conveying means (22, 26) are constructed in the form of turntables which rotate about vertical axes (23; 28) and are provided with receiving recesses (24; 27) and which overlap in the region of the joining station designed as the first folding station (**S2**), wherein the receiving recesses (24) of the lower turntable (22) comprising the folding stations (**S2, S3**) are in alignment at the top with the receiving recesses (27) of the upper turntable (26) in the region of the joining station (**S2**) and have radial discharge openings on the outside in the region of the delivery station (**S4**), wherein the lower turntable (22) is provided with receiving platforms (29) extending over the receiving recesses (24) and orientating the box cut-outs (1) with the head end towards the axis of rotation (23), and in the region of the first folding station (**S2**) the turntables (22, 26) have associated therewith folding and lower tappets (47, 48) which are movable jointly or relatively to one another through the plane of the receiving platform (29) or the receiving recesses (24) of the lower turntable (22) and of which the folding tappet (47) enclosing the inner lower tappet (48) in alignment with the rear panel (11) of the cut-out co-operates with front and lateral edges of the receiving recesses (27) of the upper turntable (26) and is provided with stubs (49) acting upon the inner upper-panel tabs (16) of the lid.

10. A device according to Claim 9, **characterized in that** the conveying means (22) comprises two folding station (**S2,** S3) with which - relative to their conveying direction - a cut-out laying station (**S1**) is associated upstream and a delivery station (**S4**) for the assembled components (1, 4) is associated downstream.

11. A device according to Claim 9, **characterized in that** the receiving platforms (29) are provided with lateral holders (32, 33) and suction openings (31) which fix the box cut-outs (1).

12. A device according to Claim 9, **characterized in that** the receiving platforms (29) are provided with raised portions (34) extending parallel to the folding line of inner upper-panel tabs (16) of the lid of the box cut-outs (1).

13. A device according to Claim 9, **characterized in that** an upper tappet (51) which can be lowered in an opposed or synchronous manner is associated with the lower tappet (48).

14. A device according to Claim 9 or 13, **characterized in that** auxiliary guides (52, 53) synchronized with the lowering movement of the lower and upper tappets (48, 51) are provided.

15. A device according to Claim 9, **characterized in that** the lower turntable (22) is provided on both sides of the receiving recesses (24) with base holders (36) acting upon inner base-panel tabs (19) of the box cut-outs (1).

16. A device according to Claim 9, **characterized in that** a base folder (59) pivotable along a coupler curve (57) and a head folder (61) rotatable about an axis (59) and provided with two folding heads (71, 72) are associated with the lower turntable (22) in the region of the second folding station (S3).

17. A device according to Claim 16, **characterized in that** the base folder (58) has a tucking stamp (68) acting upon the front panel (13) of the cut-out and a holding stamp (69) acting upon the base panel (12) of the cut-out.

18. A device according to Claim 9, **characterized in that** a longitudinal conveying means (78) orientated radially to the axis (23) of the lower turntable (22) is associated with the turntable in the region of the delivery station (**S4**).

## Revendications

1. Procédé pour réunir et assembler des flans d'emballage (1) et des groupes d'articles (4), notamment des groupes de cigarettes, en forme de blocs, entourés par une enveloppe intérieure (2) et qui sont transférés de façon intermittente les uns par rapport aux autres dans une position de réunion, selon lequel les flans d'emballage (1) des composants (1, 4) devant être réunis, qui sont entraînés en commun de façon cadencée le long d'une section de déplacement uniforme, sont repliés autour des groupes d'articles au maximum dans trois positions d'arrêt combinées entre elles par des étapes de transport, hormis des languettes latérales encollées extérieures (14, 21) du flan d'emballage, qui forment l'élément d'emballage final, **caractérisé en ce que** les flans d'emballage (1) et les groupes d'articles (4), qui doivent être reliés entre eux, sont positionnés de façon superposée sur deux plans horizontaux de rotation qui se chevauchent en partie, sont rassemblés sur le plan inférieur de rotation au moyen d'une course de transfert vertical et sont retirés radialement conjointement à partir de ce plan.

2. Procédé selon la revendication 1, **caractérisé en ce qu'**en dehors des languettes latérales extérieures (14, 21), toutes les parties du flan sont repliées autour du groupe d'articles (4) dans deux positions d'arrêt reliées entre elles par une étape de transport.

3. Procédé selon la revendication 1, **caractérisé en ce que** les flans d'emballage (1), qui sont pourvus d'une languette intérieure de couvercle rabattue (6), sont positionnés avec leur extrémité de tête dirigée vers le centre de rotation du plan inférieur de rotation.

4. Procédé selon la revendication 3, **caractérisé en ce que** lors du positionnement des flans d'emballage (1) sur le plan inférieur de rotation, des languettes intérieures (16) de paroi supérieure de couvercle des flans d'emballage sont rabattues vers le haut et prédécoupées.

5. Procédé selon la revendication 3, **caractérisé en ce que** dans une première position commune de pliage des composants (1, 4) le flan d'emballage (1) est soulevé sur le plan de rotation du groupe d'articles (4) et ses languettes latérales intérieures (18) sont préalablement pliées avec les languettes intérieures (19) de la paroi du fond ainsi qu'avec la paroi supérieure (8) du couvercle avec des languettes intérieures (16) de la paroi supérieure du couvercle, et que le flan d'emballage et le groupe d'articles sont transférés en commun sur le plan inférieur de rotation et que la paroi supérieure de couvercle, les languettes latérales intérieures ainsi que des languettes intérieures de la paroi de fond sont appliquées contre le groupe d'articles.

6. Procédé selon la revendication 3, **caractérisé en ce que** dans une seconde position commune de pliage des composants (1, 4), la paroi de fond (12), la paroi avant (13) et la paroi avant de couvercle (7) du flan d'emballage (1) sont appliquées sur le groupe d'articles (4).

7. Procédé selon la revendication 6, **caractérisé en ce que** pendant le repliage vers le haut de la paroi de fond et de la paroi avant (12, 13), les languettes intérieures (19) de la paroi de fond sont fixés au groupe d'articles (4) puis sont à nouveau libérées.

8. Procédé selon la revendication 3, **caractérisé en ce que** les composants assemblés (1, 4) sont transférés dans une position de transfert dans une direction radiale du plan de rotation dans une section d'encollage pour les languettes latérales saillantes (14, 21), du flan d'emballage (1).

9. Dispositif pour réunir et assembler des flans d'emballage (1) et des groupes d'articles (4) formant des groupes de cigarettes, en forme de blocs enveloppés par une enveloppe intérieure (2), comportant des moyens de transport qui transfèrent lesdits composants séparément et pas-à-pas jusqu'à un poste commun de réunion, et dans lequel les moyens de transport (22), qui amènent les flans d'emballage (1) ou transportent les composants réunis (1, 4), comportent au maximum trois postes de pliage (S2, S4), qui sont reliés entre eux par trois sections de transport (F1 à F3) et exécutent tous les pliages du flan d'emballage hormis le pliage de la languette latérale extérieure encollée (14, 21), qui forme une unité finale d'emballage, **caractérisé en ce que** les moyens de transport (22, 26) sont agencés sous la forme d'un plateau rotatif, qui tourne autour d'axes verticaux (23; 28), sont équipés de logements de réception (24; 27) et se chevauchent dans la zone du poste de réunion agencé sous la forme du premier poste de pliage (S2), les logements de réception (24) du plateau rotatif inférieur (22), qui possèdent les postes de pliage (S2, S3) étant alignés dans la zone du poste de réunion (S2), sur le côté supérieur, aux logements de réception (27) du plateau rotatif supérieur (26) et comportent, dans la zone du poste de sortie (S4), des ouvertures radiales de refoulement situées sur le côté extérieur, le plateau rotatif inférieur (22) étant équipé de plateformes de réception (29) qui s'étendent sur les logements de réception (24) et alignent les flans d'emballage (1) avec l'extrémité de tête sur l'axe de rotation (23), et qu'aux plateaux rotatifs (22, 26) situés dans la partie du premier poste de pliage (S2) sont associés des poussoirs de pliage et des poussoirs inférieurs (47, 48), qui peuvent être déplacés en commun ou les uns par rapport aux autres dans le plan de la plate-forme de réception (29) ou dans les logements de réception (24) du plateau rotatif inférieur (22) et parmi lesquels le poussoir de pliage (47), qui inclut le poussoir inférieur intérieur (48) aligné avec la paroi arrière (11) du flan, coopère avec les bords frontaux et latéraux des logements de réception (24) du plateau rotatif supérieur (26) et est équipé de becs (49), qui chargent les languettes intérieures (16) de la paroi supérieure du couvercle.

10. Dispositif selon la revendication 9, **caractérisé en ce que** le moyen de transport (22) comporte deux postes de pliage (S2, S3), auxquels sont associés - d'une manière rapportée à la direction de transport - un poste (S1) de support de flan, situé en amont, et un poste de délivrance (SK) pour les composants assemblés (1, 4), situé en aval.

11. Dispositif selon la revendication 9, **caractérisé en ce que** les plates-formes de réception (29) sont équipées d'ouvertures d'aspiration (31), qui fixent les flans d'emballage (1) ainsi que deux dispositifs de retenue latéraux (32, 33).

12. Dispositif selon la revendication 9, **caractérisé en ce que** les plates-formes de réception (29) comportent des parties surélevées (34) qui s'étendent parallèlement à la ligne de pliage de languettes intérieures (16) de la paroi supérieure du couvercle des flans d'emballage (1).

13. Dispositif selon la revendication 9, **caractérisé en ce qu'**au poussoir inférieur (48) est associé un poussoir supérieur (51) pouvant être abaissé en opposition de phase ou d'une manière synchrone.

14. Dispositif selon la revendication 9 ou 13, **caractérisé en ce que** des guides auxiliaires synchronisés (52, 53) synchronisés avec le mouvement d'abaissement du poussoir inférieur et du poussoir supérieur (48, 51) sont prévus.

15. Dispositif selon la revendication 9, **caractérisé en ce que** le plateau rotatif inférieur (22) comporte des deux côtés des logements de réception (24), des dispositifs de retenue de fond (36) qui sont chargés par des languettes intérieures (19) de la paroi de fond du flan d'emballage (1).

16. Dispositif selon la revendication 9, **caractérisé en ce qu'**au plateau rotatif inférieur (22) sont associés, dans la zone du second poste de pliage (S3), un dispositif (59) de pliage du fond, pouvant pivoter le long d'une courbe de couplage (57), ainsi qu'un dispositif de pliage de tête (61), qui peut tourner autour d'un axe (59) et qui est pourvu de deux têtes de pliage (71, 72).

17. Dispositif selon la revendication 16, **caractérisé en ce que** le dispositif (58) de pliage du fond comporte un poinçon d'enveloppement (68), qui charge la paroi avant (13) du flan, et un poinçon de retenue (69), qui charge la paroi de fond (12) du flan.

18. Dispositif selon la revendication 9, **caractérisé en ce que** des moyens de transport longitudinal (70) dirigés radialement vers l'axe (23) au plateau rotatif (22) sont associés au plateau rotatif inférieur (22) dans la zone du poste de sortie.
